# EUROPÄISCHE PATENTSCHRIFT

(11) **EP 0 805 261 B1**
(45) Veröffentlichungstag und Bekanntmachung des Hinweises auf die Patenterteilung: **26.09.2001**
(21) Anmeldenummer: 96114769.1
(22) Anmeldetag: 14.09.1996
(51) Int. Cl.: E21D 11/38

(54) **Tunnelauskleidung**
Lining tunnels
Revêtement de tunnels

(30) Priorität: 29.04.1996 DE 19617200
(43) Veröffentlichungstag der Anmeldung: 05.11.1997
(73) Patentinhaber: HOCHTIEF AKTIENGESELLSCHAFT VORM. GEBR. HELFMANN, 45128 Essen (DE)
(72) Erfinder: Dahl, Johannes, Dipl.-Ing., 44225 Dortmund (DE); Nussbaum, Guido, Dipl.-Ing., 45479 Mülheim a.d. Ruhr (DE)
(74) Vertreter: Masch, Karl Gerhard, Dr.

(56) Entgegenhaltungen:
- EP-A- 0 624 714
- CH-A- 469 146
- P HOLZMANN AG: 'Dichtungsysteme im Tunnelbau' BAUMASCHINE + BAUTECHNIK BMT Bd. 27, Nr. 5, Mai 1980, Seiten 350 - 352, XP002034159
- PHOENIX: 'Elastomer-Profile Catalog', 1980 XP002034161 Seite 4, Tübbing-Dichtungen * Seite 1 - Seite 12 *
- 'U-Bahnbau in Hongkong' BAUMASCHINE + BAUTECHNIK BMT Bd. 24, Nr. 10, Oktober 1977, Seiten 620 - 626, XP002034160

## Beschreibung

Die Erfindung betrifft eine Tunnelauskleidung mit in Tunnellängsrichtung hintereinander angeordneten Tübbingringen, die jeweils aus in Tunnelumfangsrichtung hintereinander angeordneten segmentförmigen Tübbingen aus Stahlbeton aufgebaut sind, wobei die zwischen den Tübbingen eines Tübbingringes verlaufenden Längsfugen zu den Längsfugen der benachbarten Tübbingringe versetzt zueinander angeordnet sind, wobei ferner die Tübbinge an ihrer einen Ringstirnfläche mit zumindest einer segmentförmigen Ausnehmung und an ihrer anderen Ringstirnfläche mit in die Ausnehmungen der Tübbinge eines benachbarten Tübbingringes einfassenden segmentförmigen Erhebungen versehen sind und wobei endlich den benachbarten Ringstirnflächen Fugeneinlagen zwischengeschaltet sind.

Eine solche Tunnelauskleidung ist bekannt (Phoenix: "Elastomer-Profile"-Katalog 1980 XP002034161 Seite 4).

Aufgrund der Entwicklung im oberflächennahen und maschinellen Tunnelausbau wird das Einsatzgebiet für die einschalige Tunnelauskleidung in Form von Tübbingen ausgeweitet. Schildmaschinen sind mittlerweile in der Lage, Vortriebsgeschwindigkeiten mit Tagesleistungen von mehr als 25 m zu erreichen. Demzufolge muß die Montagegeschwindigkeit für den Tübbingausbau an diesen Baurhythmus angepaßt werden. Von entscheidender Bedeutung für die Gebrauchsfähigkeit und die Stabilität der Tübbingauskleidung sind die Konstruktion und das Tragverhalten der Tübbingfugen. Dies trifft in besonderem Maße für die quer zur Tunnelachse verlaufenden Ringfugen zu. Die Wahl dieser Fugenkonstruktion ist ausschlaggebend für die Koppelung der Tübbingringe untereinander. In der Vergangenheit haben sich in zunehmendem Maße diese gekoppelten Tübbingkonstruktionen durchgesetzt. Besonders im oberflächennahen Tunnelbau mit geringen Überdeckungen der Tunnelkonstruktion und nicht auszuschließenden späteren Abgrabungen infolge Neubebauung ist eine biegesteife Konstruktion mit hohem Ausbauwiderstand zwingend erforderlich. Darüber hinaus muß bei sehr weichem und locker gelagertem Baugrund eine formstabile Konstruktion gebaut werden.

Im Regelfall werden die einzelnen Tübbinge im Bereich des Schildmantels mittels Erektor montiert. Je nach Querschnittsgröße wird die Aufteilung und Anzahl der Tübbinge festgelegt. Den Ringschluß bildet ein Schlußstein, der als letztes Tübbingelement den Tübbingring schließt. Dieser Schlußstein sowie die beidseits anliegenden Tübbinge sind keilförmig ausgebildet. Der Tübbingring erhält mit dieser Konstruktion den nötigen Anpreßdruck für den Ringschluß. Zur Überwindung von Bodenhindernissen und z.B. bei Kurvenfahrten müssen teilweise extrem hohe Vortriebskräfte über diese Pressen auf die bereits montierten Tübbingringe in den fertigen Tunnel eingeleitet werden. Die einzelnen Tübbinge werden so angeordnet, daß die Tübbingringe jeweils um ein halbes Tübbingelement versetzt angeordnet sind. Somit werden problematische Kreuzfugen vermieden. Diese versetzte Anordnung ist zudem die Grundvoraussetzung zur Sicherstellung einer ausreichenden Ausbausteifigkeit bei einschaligem Tunnelausbau. Mit fortschreitender Schildvorwärtsbewegung wird der Ringraum zwischen dem neu eingebauten Tübbingring und dem umgebenden Gebirge kontinuierlich durch einen Ringverpreßmörtel kraftschlüssig verpreßt, nachdem durch die Vortriebsmaschine ein etwas größerer Ausbruchsquerschnitt zum Zwecke der Montageerleichterung geschaffen wurde.

Für die Konstruktion der Ringfugen werden üblicherweise scharfkantige Nut-Feder-Konstruktionen gewählt. Durch diese relativ filigrane scharfkantige Konstruktion kommt es beim Einbau der Tübbinge immer wieder zu Abplatzungen, wenn die scharfkantigen Konturen infolge von Maßabweichungen bei der Montage unplanmäßig in Druckkontakt geraten. Dieser Umstand kann zu gravierenden Einschränkungen für die Gebrauchsfähigkeit eines Tunnelbauwerkes führen, und zwar insbesondere dann, wenn aufgrund dieser Abplatzungen Risse und Klaffungen auf der Erdseite auftreten. Auf dieser Seite werden im Regelfall Dichtrahmen in eine Nutkonstruktion in den Tübbing eingelegt und verklebt. Diese Dichtrahmen sichern durch einen definierten Anpreßdruck auf Dauer die Wasserdichtigkeit des Tunnelbauwerkes. Bei den beschriebenen Abplatzungen der Betonkonstruktion ist der betreffende Dichtrahmen aber nicht mehr in der Lage, eine Wasserdichtigkeit auf Dauer zu gewährleisten. Aus diesem Grunde werden auch glatte Ringfugenkonstruktionen ohne Nut-Feder-Einschnürungen gebaut. Diese nicht gekoppelte Tübbingbauweise ist aber nur bei optimalen Randbedingungen, wie großer Tiefenlage oder tragfähigem Baugrund, anwendbar. Durch die damit verbundenen gleichförmigen Belastungen auf die Tunnelauskleidung ist eine formstabile Tunnelkonstruktion möglich.

Bekannt ist es zwar auch (CH 469 146 A), zwischen benachbarten Tübbingen Ausnehmungen und Erhebungen jeweils mit kreissektorförmigem Querschnitt zu verwirklichen. Hierbei handelt es sich jedoch um die Ausgestaltung der zwischen benachbarten Tübbingen eines Tübbingringes befindlichen Längsfugen. Der Erfindung liegt die Aufgabe zugrunde, die Tunnelauskleidung der eingangs genannten Art so weiter zu entwickeln, daß sie einerseits erhöhten Baugeschwindigkeiten Rechnung trägt, andererseits besondere Anforderungen an Stabilität und Gebrauchsfähigkeit erfüllt.

Die erfindungsgemäße Lösung dieser Aufgabe besteht darin, daß die Ausnehmungen und Erhebungen eine ausgerundete Formgebung mit im Radialschnitt wellenförmiger Kontur aufweisen und die Fugeneinlagen zumindest in den Wendepunktbereichen der wellenförmigen Kontur vorgesehen sind.

Nach bevorzugter Ausführungsform weist die im Radialschnitt wellenförmige Kontur der Ausnehmungen und Erhebungen jeweils einen zentralen Kreisbogenabschnitt und in den daran anschließenden Wendepunktbereichen ebene Kontaktflächen auf, wobei die zentralen Kreisbogenabschnitte der Ausnehmungen einen kleineren Krümmungsradius als die der Erhebungen aufweisen und die einander zugeordneten Kontaktflächen parallel zueinander verlaufen. Dabei können die zentralen Kreisbogenabschnitte im Scheitelpunkt auch mit einer Abflachung versehen sein. Im übrigen sollten die Ausnehmungen und Erhebungen im Umfangsschnitt eine trapezförmige Kontur mit gerundeten Ecken aufweisen. Weisen wie nach einer bevorzugten Ausführungsform die benachbarten Ringstirnflächen zwischengeschalteten Fugeneinlagen unterschiedliche Dicke auf, können aus Montagetoleranzen bzw. Verformungen im Endzustand resultierende Ovalisierungseffekte ausgeglichen werden. Ferner empfiehlt es sich, die Fugeneinlagen radial und/oder in Umfangsrichtung längs der Kontaktflächen verlaufend anzuordnen. In allen Fällen sollte wie üblich in die Ringstirnflächen benachbarter Tübbingringe im Außenrandbereich umlaufende, einander zugeordnete Dichtungsrahmen eingebracht, z.B. eingeklebt sein.

Im Vordergrund der erfindungsgemäßen Tunnelauskleidung steht die ausgerundete Formgebung. Hierdurch werden die sonst üblichen ein- und vorspringenden Ecken ausgeschaltet und die Gefahr von Abplatzungen nahezu ausgeschlossen. Dies ist möglich, da die Spannungsspitzen an den bisher üblichen Nut-Feder-Konstruktionen vermieden werden, die bisher immer wieder zu Schäden und Undichtigkeiten in den Tübbingfugen geführt haben. Zur Übertragung der Koppelkräfte bzw. Querkräfte in der Ringfuge wird die Konsoltragwirkung der wellenförmigen Kontur genutzt. Auch bei dünnwandigen Tübbingen stehen somit ausreichende Betonabmessungen zur Verfügung. Die Bewehrung wird dabei so angeordnet, daß in allen Konstruktionsbereichen eine ausreichende Betondeckung sichergestellt werden kann. Die Kraftübertragungszonen werden durch parallele Kontaktflächen in den Flanken sichergestellt. Durch eine entsprechende Wahl der Fugeneinlagen (z.B. Neoprene, Kaubit, Weichhölzer etc.) wird das Last-Verformungsverhalten der Fugeneinlagen und zusätzlich die Lastverteilung in den Flanken so gesteuert, daß ein hohes Arbeitsvermögen zur Aufnahme von Koppelkräften sowie Zwängungskräften beim Tübbingbau vorhanden ist. Die Variation des Materials der Fugeneinlagen ermöglicht eine definierte Koppelsteifigkeit. Somit kann das Gesamtsystem der Tübbingauskleidung problemlos an alle denkbaren Last- und Verformungszustände angepaßt werden. Durch entsprechende Wahl der Bewehrungsanordnung in der Nocke und an den Rändern des Topfes und darüber hinaus durch entsprechend harte Fugeneinlagen besteht die Möglichkeit, auch Tübbingauskleidungen für Tunnelbauverfahren mit extremen Randbedingungen herzustellen. Die beim schnellen Ringbau erforderliche Zwangsführung der Tübbinge untereinander kann durch die neue Konstruktion ebenfalls sichergestellt werden. Insbesondere die Neigung der Topfflanken kann auf die Größe der beim Schildvortrieb wirkenden Pressenkräfte abgestimmt werden. Zum Toleranzausgleich, z.B. bei ungenauem Formschluß in Folge Ovalisierung in Ringrichtung, werden die glatten Fugen im Bereich der Pressenschuhe genutzt. Diese Fugenzonen wirken wie die bisher üblichen Einschnürungen.

Alternativ zur beschriebenen Ausbildung besteht selbstverständlich die Möglichkeit, die gewählte Fugenausbildung über die gesamte Ringfuge zu führen. Die Abflachungen im Bereich der Pressenschuhe können dann entfallen. Der nötige Toleranzausgleich bei möglicher Ovalisierung erfolgt in diesem Fall über größere Fugenbreiten, insbesondere an den Flanken. Die Verformbarkeit des Tübbingringes wird bei dieser Variante durch die Fugeneinlagen gesteuert und begrenzt. Dies ist zum einen möglich durch Anpassung der Flächenpressungen und zum anderen durch Materialien mit entsprechenden Steifigkeitsabstufungen. Bei dieser Alternativlösung muß selbstverständlich die Form des Pressenschuhes an die Formgebung der Ringfuge angepaßt werden. Bei einer geometrischen Zuordnung zur Vortriebsrichtung muß der Pressenschuh ausnehmungsartig geformt werden. Bei ebenfalls möglicher Verdrehung der Fugenkonstruktion um 180° zur Vortriebsrichtung muß der Pressenschuh eine erhebungsartige Form erhalten. Die Vortriebskräfte werden bei dieser Variante über Fugeneinlagen im Zentrum der Ausnehmungs/Erhebungskonstruktion in die bereits installierten Tübbingringe übertragen. Der Vorteil dieser Alternativlösung liegt in der Vergleichmäßigung und Anpassung der Fugeneinlagen an die Koppelkraftübertragung. Die geometrischen Veränderungen in der Ringfuge infolge Ovalisierung können so weitergehend vergleichmäßigt und verbessert werden. Der weitere Vorteil liegt in der Vereinfachung der Tübbingschalung.

Mit diesem Tübbingdesign läßt sich das Tunnelausbausystem an alle möglichen Last- und Verformungszustände anzupassen. Eine Variation zwischen Ausweich- bzw. Widerstandsprinzip ist möglich.

Im folgenden wird die Erfindung anhand einer Zeichnung näher erläutert. Es zeigen
- Fig. 1: eine Ringfugenansicht einer Tunnelauskleidung,
- Fig. 2: einen Schnitt A-A durch den Gegenstand der Fig. 1 in vergrößerter Darstellung,
- Fig. 3: einen Schnitt B-B durch den Gegenstand der Fig. 1 in vergrößerter Darstellung,
- Fig. 4: den Gegenstand der Fig. 1 mit einer anderen Anordnung der Fugeneinlagen,
- Fig. 5: einen Schnitt C-C durch den Gegenstand der Fig. 4, und
- Fig. 6: einen Fig. 2 entsprechenden Schnitt durch eine andere Ausführungsform.

Die in den Figuren dargestellten Teile gehören zu einer Tunnelauskleidung mit in Tunnellängsrichtung hintereinander angeordneten Tübbingringen. Die Tübbingringe sind jeweils aus in Tunnelumfangsrichtung hintereinander angeordneten segmentförmigen Tübbingen 1 aus Stahlbeton aufgebaut. Die zwischen den Tübbingen 1 eines Tübbingringes verlaufenden Längsfugen sind zu den Längsfugen der benachbarten Tübbingringe versetzt zueinander angeordnet. Ferner sind die Tübbinge 1 an ihrer einen Ringstirnfläche mit zumindest einer segmentförmigen Ausnehmung 2 und an ihrer anderen Ringstirnfläche mit in die Ausnehmungen 2 der Tübbinge 1 eines benachbarten Tübbingringes einfassenden segmentförmigen Erhebungen 3 versehen. Schließlich und endlich sind den benachbarten Ringstirnflächen Fugeneinlagen 4, 5 zwischengeschaltet. Alles das ist nur teilweise aus den Figuren ersichtlich, da der Aufbau einer solchen Tunnelauskleidung im Stand der Technik hinlänglich bekannt ist.

Insbesondere aus den Fig. 1 bis 3 erkennt man, daß die Ausnehmungen 2 und Erhebungen 3 eine ausgerundete Formgebung mit im Radialschnitt wellenförmiger Kontur aufweisen und die Fugeneinlagen 4 zumindest in den Wendepunktbereichen der wellenförmigen Kontur vorgesehen sind. Im einzelnen ist dabei die Anordnung so getroffen, daß die im Radialschnitt wellenförmige Kontur der Ausnehmungen 2 und Erhebungen 3 jeweils einen zentralen Kreisbogenabschnitt 6 und in den daran anschließenden Wendepunktbereichen ebene Kontaktflächen 7 aufweist, wobei die zentralen Kreisbogenabschnitte 6 der Ausnehmungen 2 einen kleineren Krümmungsradius (Ra < Ri) als die der Erhebungen 3 aufweisen und die einander zugeordneten Kontaktflächen 7 parallel zueinander verlaufen (vgl. Fig. 2). Die Ausnehmungen 2 und Erhebungen 3 weisen im Umfangsschnitt eine trapezförmige Kontur mit gerundeten Ecken auf (vgl. Fig. 3).

Bei der Ausführungsform nach den Fig. 1 bis 3 sind die Fugeneinlagen 4 radial längs der Kontaktflächen 7 verlaufend angeordnet. Im Gegensatz dazu sind die Fugeneinlagen 4 bei der Ausführungsform nach Fig. 4 und 5 in Umfangsrichtung längs der Kontaktflächen 7 verlaufend angeordnet. Kombination dieser beiden Anordnungen wäre selbstverständlich ebenfalls möglich. In beiden Fällen sind jedenfalls zwischen den Ausnehmungen 2 und Erhebungen 3 noch Fugeneinlagen 5 zur Überleitung von Pressenkräften angeordnet.

Die Fig. 1, 2 und 4 sowie 5 zeigen darüber hinaus, daß in die Ringstirnflächen benachbarter Tübbingringe noch im Außenrandbereich umlaufende, einander zugeordnete Dichtungsrahmen 8 eingebracht, insbesondere eingeklebt sind. In Fig. 2 erkennt man auch den Verlauf der Bewehrungen 9 im Bereich der Ausnehmungen 2 und Erhebungen 3, die der geschwungenen Kontur der Erhebung 3 besonders gut angepaßt werden können und damit besonders hoch belastbar sind.

Fig. 6 verdeutlicht mögliche Abwandlungen. Zunächst erkennt man, daß die zentralen Kreisbogenabschnitte 6 im Scheitelpunkt mit einer Abflachung 10, d.h. mit gleichsam zwischengeschalteten, zu den Längsfugen senkrechten ebenen Bereichen versehen sind. Im übrigen ist angedeutet, daß die Fugeneinlagen 4 unterschiedliche Dicke aufweisen können; auf diese Weise wird ein Verformungsspiel vorgegeben, über das der Zeitpunkt der Lastabtragung in Tunnelumfangsrichtung beeinflussbar ist.

## Patentansprüche

1. Tunnelauskleidung mit in Tunnellängsrichtung hintereinander angeordneten Tübbingringen, die jeweils aus in Tunnelumfangsrichtung hintereinander angeordneten segmentförmigen Tübbingen aus Stahlbeton aufgebaut sind, wobei die zwischen den Tübbingen eines Tübbingringes verlaufenden Längsfugen zu den Längsfugen der benachbarten Tübbingringe versetzt zueinander angeordnet sind, wobei ferner die Tübbinge an ihrer einen Ringstirnfläche mit zumindest einer segmentförmigen Ausnehmung und mit ihrer anderen Ringstirnfläche mit in die Ausnehmungen der Tübbinge eines benachbarten Tübbingringes einfassenden segmentförmigen Erhebungen versehen sind und wobei endlich den benachbarten Ringstirnflächen Fugeneinlagen zwischengeschaltet sind, **dadurch gekennzeichnet, daß** die Ausnehmungen (2) und Erhebungen (3) eine ausgerundete Formgebung mit im Radialschnitt wellenförmiger Kontur aufweisen und die Fugeneinlagen (4) zumindest in den Wendepunktbereichen der wellenförmigen Kontur vorgesehen sind.

2. Tunnelauskleidung nach Anspruch 1, **dadurch gekennzeichnet, daß** die im Radialschnitt wellenförmige Kontur der Ausnehmungen (2) und Erhebungen (3) jeweils einen zentralen Kreisbogenabschnitt (6) und in den daran anschließenden Wendepunktbereichen ebene Kontaktflächen (7) aufweist, wobei die zentralen Kreisbogenabschnitte (6) der Ausnehmungen (2) einen kleineren Krümmungsradius als die der Erhebungen (3) aufweisen und die einander zugeordneten Kontaktflächen (7) parallel zueinander verlaufen.

3. Tunnelauskleidung nach Anspruch 2, **dadurch gekennzeichnet, daß** die zentralen Kreisbogenabschnitte (6) im Scheitelpunkt mit einer Abflachung (10) versehen sind.

4. Tunnelauskleidung nach einem der Ansprüche 1 bis 3, **dadurch gekennzeichnet, daß** die Ausnehmungen (2) und Erhebungen (3) im Umfangsschnitt eine trapezförmige Kontur mit gerundeten Ecken aufweisen.

5. Tunnelauskleidung nach einem der Ansprüche 1 bis 4, **dadurch gekennzeichnet, daß** die benachbarten Ringstirnflächen zwischengeschalteten Fugeneinlagen (4, 5) unterschiedliche Dicke aufweisen.

6. Tunnelauskleidung nach einem der Ansprüche 1 bis 5, **dadurch gekennzeichnet, daß** die Fugeneinlagen (4) radial und/oder in Umfangsrichtung längs den Kontaktflächen verlaufend angeordnet sind.

7. Tunnelauskleidung nach einem der Ansprüche 1 bis 6, **dadurch gekennzeichnet, daß** in die Ringstirnflächen benachbarter Tübbingringe im Außenrandbereich umlaufende, einander zugeordnete Dichtungsrahmen (8) eingebracht sind.

## Claims

1. A tunnel lining with tubbing rings which are disposed consecutively in the longitudinal direction of the tunnel and which are each constructed from segmental reinforced concrete tubbings disposed consecutively in the peripheral direction of the tunnel, the longitudinal joints which extend between the tubbings of a tubbing ring being disposed in staggered relationship to the longitudinal joints of the neighbouring tubbing rings, while in addition the tubbings are provided with at least one segmental recess on one ring end face and with segmental projections on their other ring end face, said segmental projections engaging in the recesses of the tubbings of an adjacent tubbing ring, and wherein finally joint inserts are interposed between the neighbouring ring end faces, **characterised in that** the recesses (2) and projections (3) have a radiused configuration with a corrugated contour in radial section and the joint inserts (4) are provided at least at the reversal point zones of the corrugated contour.

2. A tunnel lining according to claim 1, **characterised in that** the corrugated contours of the recesses (2) and projections (3) in radial section each have a central arcuate portion (6) and flat contact surfaces (7) at the reversal point zones adjoining the said arcuate portion, the central arcuate portions (6) of the recesses (2) having a smaller radius of curvature than that of the projections (3) and the contact surfaces (7) associated with one another extend parallel to one another.

3. A tunnel lining according to claim 2, **characterised in that** the central arcuate portions (6) are provided with a flattening (10) at the apex point.

4. A tunnel lining according to any one of claims 1 to 3, **characterised in that** the recesses (2) and projections (3) have a trapezoidal contour with rounded corners in peripheral section.

5. A tunnel lining according to any one of claims 1 to 4, **characterised in that** the joint inserts (4, 5) interposed between neighbouring ring end faces have different thicknesses.

6. A tunnel lining according to any one of claims 1 to 5, **characterised in that** the joint inserts (4) are disposed so as to extend radially and/or peripherally along the contact surfaces.

7. A tunnel lining according to any one of claims 1 to 6, **characterised in that** sealing frames (8) associated with one another and continuous in the outer edge zone are introduced into the ring end faces of neighbouring tubbing rings.

## Revendications

1. Revêtement de tunnel comprenant des anneaux de cuvelage disposés les uns à la suite des autres dans la direction longitudinale du tunnel, qui sont formés d'éléments de cuvelage en béton armé, en forme de segments, disposés les uns à la suite des autres dans la direction périphérique du tunnel, les joints longitudinaux entre les éléments de cuvelage d'un anneau de cuvelage étant décalés par rapport aux joints longitudinaux des anneaux de cuvelage consécutifs, les éléments de cuvelage étant pourvus en outre, au niveau de l'une des faces frontales d'anneau, d'au moins une échancrure en forme de segment et, au niveau de l'autre face frontale d'anneau, de saillies en forme de segments qui s'engagent dans les échancrures en forme de segments d'un anneau de cuvelage adjacent, des garnitures de joints étant placées entre les faces frontales d'anneaux adjacentes, **caractérisé en ce que** les échancrures (2) et les saillies (3) ont une forme arrondie avec, en coupe radiale, un contour ondulé et en ce que les garnitures de joints (4) sont prévues au moins au niveau des points de rebroussement du contour ondulé.

2. Revêtement de tunnel selon la revendication 1, **caractérisé en ce que** le contour ondulé en coupe radiale des échancrures (2) et des saillies (3) comporte chaque fois un tronçon d'arc de cercle (6) et des surfaces de contact (7) planes dans les zones adjacentes des points de rebroussement, les tronçons d'arc de cercle (6) centraux des échancrures (2) présentant un rayon de courbure plus faible que les saillies (3), et les surfaces de contact (7) mutuellement associées étant parallèles les unes aux autres.

3. Revêtement de tunnel selon la revendication 2, **caractérisé en ce que** les tronçons d'arc de cercle (6) centraux présentent un plat (10) au niveau de leur sommet.

4. Revêtement de tunnel selon une des revendications 1 à 3, **caractérisé en ce que** les échancrures (2) et les saillies (3), vu en coupe dans direction de la circonférence, ont une forme de trapèze avec des angles arrondis.

5. Revêtement de tunnel selon une des revendications 1 à 4, **caractérisé en ce que** les faces frontales adjacentes d'anneaux présentent des garnitures de joints (4, 5) d'épaisseur variable.

6. Revêtement de tunnel selon une des revendications 1 à 5, **caractérisé en ce que** les garnitures de joints (4, 5) sont disposées radialement et/ou dans la direction périphérique, le long des surfaces de contact

7. Revêtement de tunnel selon une des revendications 1 à 6, **caractérisé en ce que** des châssis de joints (8) mutuellement associés sont aménagés dans les faces frontales d'anneaux de cuvelage adjacents, dans la région du bord extérieur.
